# EUROPÄISCHE PATENTSCHRIFT

(11) **EP 0 047 384 B1**
(45) Veröffentlichungstag und Bekanntmachung des Hinweises auf die Patenterteilung: **29.05.1985**
(21) Anmeldenummer: 81105766.0
(22) Anmeldetag: 22.07.1981
(51) Int. Cl.: F42B 5/18

(54) **Patronierte Munition für Rohrwaffen**
Cartridge ammunition for firearms
Cartouche de munition pour armes à feu

(30) Priorität: 10.09.1980 DE 3033923
(43) Veröffentlichungstag der Anmeldung: 17.03.1982
(73) Patentinhaber: Rheinmetall GmbH, 40880 Ratingen (DE)
(72) Erfinder: Sabranski, Udo, D-4156 Willich 1 (DE); Rahnenführer, Eckhard, D-4047 Dormagen 11 (DE); Lübben, Manfred, Dr., D-3100 Celle (DE); Pinkernelle, Horst, D-3104 Unterlüss (DE)
(74) Vertreter: Behrens, Ralf Holger (DE)

## Beschreibung

Die Erfindung betrifft patronierte Munition für Rohrwaffen nach dem Oberbegriff des Patentanspruchs 1.

Eine gattungsgleiche Munition ist bekannt aus der DE-B-1 013 202. Eine Treibladungshülse aus Metall erstreckt sich von einem rückseitigen Boden zu ihrem vorderseitigen Hülsenmund, in dessen Bereich sie in der Nachbarschaft einer im wesentlichen rohrkalibergleichen Rückseitenfläche eines Geschosses mit letzterem verbunden ist. Als zusätzliche Befestigung ist ein Zusatzelement in Form eines Zündrohres derart angeordnet, daß sie das in die Treibladungshülse hineinragende Geschoßheck formschlüssig mit dem Boden derTreibladungshülse verbinden.

Nachteilig ist an dieser bekannten Munition der große Anfall von Leergut, der sich besonders in engen Kampfräumen störend auswirkt. Ferner sind Toleranzprobleme möglich.

Zwar ist aus der DE-A-1 962 386 eine hülsenlose Treibladung für Geschosse bekannt, aber diese bekannte Anordnung trägt nicht den Forderungen im Zusammenhang mit einem flügelstabilisierten Geschoß Rechnung. Die Treibladung wird von einer stab- oder rohrförmigen Treibladungshalterung längsaxial durchmessen, wobei ein vorderes Ende der Treibladungshalterung über Reibschluß mit dem Geschoßheck verbunden ist.

Der Erfindung liegt die Aufgabe zugrunde, eine patronierte Munition der eingangs genannten Gattung zu schaffen, die sich bei möglichst weitgehendem Entfall von Leergut durch eine Art der zusätzlichen Befestigung für das Geschoß auszeichnet, welche auf einfache Weise Maßtoleranzprobleme vermeidet.

Gelöst wird diese Aufgabe durch die im Kennzeichen des Patentanspruchs 1 angegebene Erfindung.

Dabei sind vorteilhafterweise nicht nur die erforderlichen Mittel einfach, sondern auch die Maßnahmen zu deren Anordnung. So verlieren beispielsweise unter anderem die Toleranzen im Abstand der beiden Bereiche voneinander an Bedeutung.

Die Erfindung wird nachstehend anhand dreier in der Zeichnung im wesentlichen schematisch dargestellter Ausführungsbeispiele des näheren erläutert.

Es zeigt - jeweils im Schnitt entlang einer zentralen Patronenlängsachse -
Fig. 1 ein erstes Ausführungsbeispiel mit einer ersten Festlegeanordnung vor dem Festlegen,
Fig. 2 in einem Ausschnitt aus Fig. 1 die betreffende Festlegeanordnung nach dem Festlegen und nach dem Einsetzen eines Treibladungszünders,
Fig. 3 ein zweites Ausführungsbeispiel mit einerzweiten Festlegeanordnung und
Fig. 4 ein drittes Ausführungsbeispiel mit der Festlegeanordnung nach Fig. 3 in einer ausschnittsweisen Darstellung des hülsenbodenseitigen Bereichs.

Gemäß Fig. 1 weist ein Geschoßheckteil 10, welcher einen ersten Bereich 42 bildet, ein Stabilisierungsleitwerk 12 und eine rückendige Leuchtspuraufnahme 36 mit einem Leuchtspursatz 37 auf. Eine Schraube 15 ist in einer Wandung 11 befestigt und bildet eine erste Halterung H.1. Dort ist ein Ende 2 eines drahtförmigen Stützelements 1.1 am Geschoßheckteil 10 festgelegt. Entlang einer Patronenachse A fluchtet mit dem Geschoßheckteil 10 eine zentrale Bohrung 28 des nur ausschnittsweise dargestellten Bodens 30 einer aus Gründen der Übersichtlichkeit nicht abgebildeten, wengistens teilverbrennbaren Treibladungshülse. Zum Zwecke der gegenseitigen Verbindung ist die in Fig. 1 dargestellte Anordnung getroffen.

In einem die zentrale Bohrung 28 umgreifenden, im wesentlichen kreiszylindrischen Ansatz 32 ist ein Einschraubnapf 38 angeordnet. In dessen nach oben weisendem Bodenteil 39 befindet sich eine Bohrung 40. Mit ihr ist der Ort einer zweiten Halterung H.2 im wesentlichen gegeben. Zum Festlegen des Stützelements 1.1 im hülsenseitigen Bereich 44 wird ein dem Geschoß abgewandtes Ende 3 des Stützelements 1.1 in die Bohrung 40 eingebracht. Vorteilhafterweise weist das Ende 3 einen noch zu erläuternden Teil 4 als Fortsetzung auf. Mittels des Teils 4 kann das Ende 3 in die Bohrung 40 »eingefädelt« werden. Dann wird der Teil 4 in Richtung eines Pfeils 50 ausgezogen. Das Ende 3 kann mit einem Gewinde als Formschlußglied 5 versehen sein. Mit einer Mutter als korrespondierendes Formschlußglied 21, über den Teil 4 hinweggebracht und auf das Gewinde 5 aufgeschraubt, kann das Stützelement 1.1 vorgespannt werden. Nach dem Verschrauben von 5 und 21 liegt letzteres Formschlußglied eng an der ein Widerlager 41 bildenden Unterseite des Bodenteils 39 an. Ein insbesondere mit dem Teil 4 nach unten überstehendes Ende des Stützelements 1.1 wird nun vorteilhafterweise in unmittelbarer Nachbarschaft des Formschlußglieds 21 abgetrennt. Anschließend wird, wie in Fig. 2 dargestellt, ein Treibladungsanzünder 34 in die für ihn vorgesehene Aufnahme eingebracht und dort befestigt. Das Geschoß ist nun in Richtung der Patronenlängsachse A auf Zug formschlüssig mit dem Boden der Treibladungshülse verbunden. Zum Gewährleisten eines aus innerballistischen Gründen bei der Schußentwicklung nicht zu unterschreitenden Mindesttreibgasdrucks ist, vorteilhafterweise im Bereich der ersten Halterung H.1 eine nicht näher dargestellte und beschriebene Sollbruchstelle 46 vorgesehen.

Gemäß Fig. 3 sind in die Wandung 11, auf einem Durchmesser miteinander fluchtend, zwei Haltestifte 14 angeordnet. Sie dienen den beiden nicht näher bezeichneten Enden eines Bügels 16 - er bildet im Bereich 42 im wesentlichen die erste Halterung H.1- zum Befestigen am Geschoßheckteil 10. Mit seinem geschoßseitigen Ende 2 ist das Stützelement 1.1 auf nicht näher dargestellte Weise am Bügel 16 befestigt. Während das Stützelement 1.1 beim ersten Ausführungsbeispiel nach Fig. 1 durch einen Draht gebildet wurde, ist es nun beispielsweise als ausreichend starker Faden, beispielsweise aus Nylon, oder als Band ausgeführt. Das dem Geschoß abgewandte Ende 3 des Stützelements 1.1 ist mittels einer Traverse 19 in einem rohrförmigen, radial federnden Einziehteil 22 befestigt. Das Einziehteil 22 weist ein außenseitiges Sägeprofil auf, welches mit dem innenseitigen Sägeprofil 20 eines Einschraubteils 18 zum Formschluß unter Zugbeanspruchung entgegen dem Pfeil 50 einen Ratschenverschluß bildet. Das Einschraubteil 18 ist in den Aufnahmeeinsatz 32 eingeschraubt, wobei die beiden korrespondierenden Gewinde mit 26.1 und 26.2 bezeichnet sind. Als über einen Befestigungspunkt 6 hinausgehender Teil 4 eignet sich beispielsweise eine abtrennbare Schnur ausreichender Zugfestigkeit. In Fig. 3 ist das Einschraubteil 18 erst teilweise in den Aufnahmeansatz 32 eingeschraubt. Das Einziehteil 22 ist bereits soweit eingebracht, daß bei einer Zugbeanspruchung entgegen dem Pfeil 50 Formschluß zwischen 18 und 22 besteht. Nach dem völligen Einschrauben des Einschraubteils 18 wird durch Ziehen an dem abtrennbaren Teil 4 in Richtung des Pfeils 50 das Stützelement 1.1 zum endgültigen Festlegen im Bereich 44 auf vorgebbare Weise vorgespannt. Anschließend wird das Teil4 abgetrennt, so daß ein nicht näher bezeichneter Innenraum zur Aufnahme des Treibladungsanzünders 34 frei ist. Anstelle der im Zusammenhang mit dem ersten Ausführungsbeispiel erwähnten Sollbruchstelle 46 können beispielsweise die beiden Haltestifte 14 bei einer vorgebbaren Belastung abbrechbar sein. Ein gleichwertiger Effekt läßt sich erzielen durch eine gezielte Verbrennbarkeit, d. h. mit einer den relevanten Umständen angepaßten Abbrandgeschwindigkeit, beispielsweise des Werkstoffs, aus welchem die Haltestifte 14 gefertigt sind. Hierdurch verbleibt vorteilhafterweise kein über die aerodynamische Kontur des Geschosses überstehender Rest.

Bei dem dritten Ausführungsbeispiel nach Fig. 4 ist das Stützelement 1.2 aus einer Folie schlauchförmig ausgebildet und mit Öffnungen 7 versehen, welche dazu beitragen sollen, den Anzündvorgang zur Schußentwicklung nicht zu behindern. Die Folie ist auf nicht näher dargestellte und beschriebene Weise mit der Innenfläche 23 des Einziehteils 22 verbunden. Eine Traverse 19' zum Befestigen des Teils 4 kann im unteren Bereich des Einziehteils 22 auf nicht dargestellte Weise entfernbar angeordnet sein.

Der Schlauch 1.2 kann auch aus einem Gewebe hergestellt sein, wobei sich das Einbringen von Öffnungen naheliegenderweise erübrigt. Nicht verbrennbare Teile der Stützelementanordnung werden, sofern sie die Flugeigenschaften des Geschosses beeinträchtigten, mit dem Boden der Treibladungshülse verschlußseitig aus dem Rohr entfernt. Auf diese Weise wird eine Behinderung mit Sicherheit vermieden. Bezugszeichenliste

## Patentansprüche

1. Patronierte Munition für Rohrwaffen mit folgenden Merkmalen:
a) über eine im wesentlichen rohrkalibergleiche Rückseitenfläche des Geschosses steht ein unterkalibriges Heckteil (10) mit einem Stabilisierungsleitwerk (12) vor,
b) eine Treibladungshülse ist hülsenmundseitig in der Nachbarschaft der Rückseitenfläche an dem Geschoß befestigt,
c) ein Zusatzelement (1...) zwischen dem Heckteil (10) und einem Bereich (44) nahe dem Boden (30) der Treibladungshülse bildet eine zusätzliche Befestigung für das Geschoß,
d) die zusätzliche Befestigung ist am Heckteil (10) und im bodennahen Bereich (44) zur Aufnahme einer vorgebbaren axialen Zugkraft formschlüssig ausgebildet,
e) die Treibladungshülse ist wenigstens teilverbrennbar,
f) das Zusatzelement (1 ...) ist ausschließlich auf Zug beanspruchbar und
g) das Zusatzelement (1 ...) ist im bodennahen Bereich (44) vorspannbar,
wobei die Merkmale a) bis d) den Oberbegriff und die Merkmale e) bis g) den kennzeichnenden Teil bilden.

2. Patronierte Munition nach Anspruch 1, gekennzeichnet durch eine wenigstens teilweise Verbrennbarkeit des Zusatzelements (1 ...).

3. Patronierte Munition nach Anspruch 1 oder 2, dadurch gekennzeichnet, daß das Zusatzelement (1 ...) band- oder draht- (1.1) -förmig ausgebildet ist.

4. Patronierte Munition nach Anspruch 1 oder 2, dadurch gekennzeichnet, daß das Zusatzelement (1 ...) schlauch- 1.2) -förmig ausgebildet und mit hüllseitigen Öffnungen (7) versehen ist.

5. Patronierte Munition nach Anspruch 4, dadurch gekennzeichnet, daß der Schlauch (1.2) aus einer Folie besteht.

6. Patronierte Munition nach Anspruch 4, dadurch gekennzeichnet, daß der Schlauch (1.2) aus einem Gewebe besteht.

## Claims

1. Cartridge ammunition for barrel weapons with the following characteristics:
(a) a sub-calibre rear part (10) is connected with a stabilizing fin guide arrangement (12) by means of a rear side surface of the projectile which surface is generally of the same calibre as the gun barrel,
b) a propellant charge casing is secured to the projectile at the casing mouth, in the vicinity of the rear side surface,
(c) an additional element (1 ...) between the rear part (10) and a zone (44) near the base (30) of the propellant charge casing forming an additional securing means for the projectile,
(d) the additional securing means being constructed to form a mechanical lock an the rear part (10) and in the zone (44) near the base, in order to absorb a predeterminable axial tension force,
(e) the propellant charge casing being at least partly combustible,
(f) the additional element (1 ...) being solely subjected to tractive stress, and
(g) the additional elements (1 ...) being pres- tressable in the zone (44) near the base,
features (a) to (d) being generic and features (e) to (g) being characteristic.

2. Cartridge ammunition in accordance with Claim 1, characterised by the fact that the additional element (1 ...) ist at least partially combustible.

3. Cartridge ammunition in accordance with Claim 1 or 2, characterised by the fact that the additional element (1 ...) is in the form of a band or wire (1.1).

4. Cartridge ammunition in accordance with Claim 1 or 2, characterised by the fact that the additional element (1 ...) is in the form of a tube (1.2) and is provided with openings (7) in the wall.

5. Cartridge ammunition in accordance with Claim 4, characterised by the fact that the tubing (1.2) is of a foil material.

6. Cartridge ammunition in accordance with Claim 4, characterised by the fact that the tubing (1.2) consists of a woven fabric.

## Revendications

1. Munition encartouchée pour armes à canon, présentant les caractéristiques suivantes:
a) au-dessus d'une surface postérieure, sensiblement égale au calibre du tube, du projectile dépasse une partie arrière (10) sous-calibrée comportant un empenage stabilisateur (12);
b) une douille de charge propulsive est fixée, côté embouchure de la douille, au voisinage de la surface postérieure, sur le projectile;
c) un élément supplémentaire (1 ...) entre la partie arrière (10) et une zone (44) proche du culot (30) de la douille de charge propulsive, constitue une fixation supplémentaire pour le projectile;
d) la fixation supplémentaire est réalisée avec, sur la partie arrière (10) et dans la zone voisine du culot (44), des formes complémentaires pour encaisser une force de traction axiale prédéterminée;
e) la douille de charge propulsive est au moins partiellement combustible;
f) l'élément supplémentaire (1 ...) ne peut être sollicité qu'en traction exclusivement, et
g) l'élément supplémentaire (1 ...) peut être précontraint dans la zone proche du culot (44),
les caractéristiques (a) à (d) constituant le préambule et les caractéristiques (e) à (g) la partie caractérisante.

2. Munition selon la revendication 1, caractérisée par la combustibilité au moins partielle de l'élément supplémentaire (1 ...).

3. Munition encartouchée selon la revendication 1 ou 2, caractérisée en ce que l'élément supplémentaire (1 ...) est réalisé sous forme de ruban ou de fil (1.1).

4. Munition encartouchée selon la revendication 1 ou 2, charactérisée en ce que l'élément supplémentaire (1 ...) est réalisé sous forme de tuyau souple (1.2) et est muni d'orifices du côté de l'enveloppe.

5. Munition encartouchée selon la revendication 4, caractérisée en ce que le tuyau souple (1.2) est constitué par une feuille.

6. Munition encartouchée selon la revendication 4, caractérisée en ce que le tuyau souple (1.2) est constitué par un tissu.
